# EUROPÄISCHE PATENTSCHRIFT

(11) **EP 0 434 918 B1**
(45) Veröffentlichungstag und Bekanntmachung des Hinweises auf die Patenterteilung: **01.09.1993**
(21) Anmeldenummer: 90119690.7
(22) Anmeldetag: 15.10.1990
(51) Int. Cl.: A43B 1/14

(54) **Kunststoffschuh sowie Verfahren zu seiner Herstellung**
Shoe made of plastics and method of manufacturing this shoe
Chaussure en matière plastique et méthode pour sa fabrication

(30) Priorität: 18.11.1989 DE 3938403
(43) Veröffentlichungstag der Anmeldung: 03.07.1991
(73) Patentinhaber: ALSA GmbH, D-36396 Steinau-Uerzell (DE)
(72) Erfinder: Karlheinz, Herber, W-6492 Sinntal-Mottgers (DE)
(74) Vertreter: Schlagwein, Udo, Dipl.-Ing.

(56) Entgegenhaltungen:
- EP-A- 0 015 862
- EP-A- 0 233 957
- AT-B- 356 541
- US-A- 4 034 431

## Beschreibung

Die Erfindung bezieht sich auf einen Kunststoffschuh aus einem in einer Form ausschäumenden Kunststoff, vorzugsweise Polyurethan, welcher in seinem Zehenbereich eine Stahlkappe aufweist. Weiterhin betrifft die Erfindung ein Verfahren zur Herstellung eines solchen Kunststoffschuhes, bei welchem der Kunststoff in ein offenes Formunterteil eingegeben, dann ein Leisten als Formkern eingesetzt und danach ein Formoberteil auf das Formunterteil aufgesetzt wird.

Schuhe aus Polyurethan werden beispielsweise im Naßbereich von Metzgereien getragen, weil sie im Gegensatz zu Lederschuhen sehr gut zu reinigen und zu desinfizieren sind. Ein in großen Stückzahlen verbreiteter Kunststoffschuh der vorstehenden Art ist unter der Bezeichnung "Jollys" bekannt. Dieser Schuh wird im Freizeitbereich, insbesondere bei der Gartenarbeit, aber auch in Operationssälen von Krankenhäusern und im gewerblichen Bereich getragen.

Für zahlreiche Verwendungsfälle ist es erforderlich, daß der Schuh eine Stahlkappe aufweist (siehe AT-B-356541). Bei Schuhen mit Stahlkappe wird diese meist in den Schuh eingeklebt. Ein solches Herstellungsverfahren wäre für einen Kunststoffschuh unerwünscht teuer, da das Einkleben von Stahlkappen jeweils einen zusätzlichen, zeitaufwendigen Arbeitsgang erfordern würde. Das Einbringen der Stahlkappe in die Form führt zu Schwierigkeiten, weil sich beim Ausschäumen der Form Luft im oberen Bereich der Stahlkappe sammelt und deshalb dort kein Kunststoff hingelangt, so daß die Stahlkappe in diesem Bereich ungepolstert verbleibt. Man könnte diesem Mißstand natürlich dadurch begegnen, daß man die Stahlkappe auf ihrer Innenseite vollständig mit einer Auspolsterung versieht. Das hätte jedoch den Nachteil, daß sie nur noch einseitig vom Kunststoff des Schuhes umgeben und deshalb weniger fest im Kunststoff verankert wäre. Bei einem Stoß von vorn könnte die Kappe dann im Schuh nach hinten rutschen.

Bei Gummi- und PVC-Stiefeln ist es auch schon bekannt, eine Stahlkappe außenseitig zu umspritzen. Bei der Herstellung solcher Stiefel wird der Kunststoff jedoch in eine geschlossene Form eingespritzt (injection moulding), so daß die vorgenannten Probleme durch Lufteinschlüsse nicht auftreten.

Der Erfindung liegt die Aufgabe zugrunde, einen Kunststoffschuh der eingangs genannten Art so auszubilden, daß seine Stahlkappe auf ihrer Innenseite vollständig mit polsterndem Material umgeben und möglichst fest in der Schuhspitze verankert ist. Weiterhin soll ein Verfahren zur Herstellung eines solchen Schuhes entwickelt werden.

Die erstgenannte Aufgabe wird erfindungsgemäß dadurch gelöst, daß die Stahlkappe in ihrem oberen Bereich eine luftaufnehmende Aufpolsterung aufweist und im übrigen Bereich in den Kunststoff des Schuhes eingelassen ist.

Durch diese erfindungsgemäße Ausbildung ist die Stahlkappe des Kunststoffschuhs im unteren Bereich durch die völlige Kunststoffumschließung zuverlässig im Kunststoff des Schuhes verankert. Im sich anschließenden, oberen Bereich hat sie innenseitig die Aufpolsterung, so daß der Fuß nirgends unmittelbar gegen die Stahlkappe gelangen kann. Die Aufpolsterung nimmt bei der Herstellung des Schuhes vom ausschäumenden Kunststoff im Kappenbereich verdrängte Luft auf und leitet sie teilweise nach oben hin ab. Deshalb können Luftblasen nicht das innenseitige Umschäumen der Stahlkappe mit Kunststoffschaum und damit ihre zuverlässige Verankerung verhindern. Die Aufpolsterung hat somit nicht nur die Funktion, beim fertigen Schuh die Stahlkappe innenseitig zu polstern, vielmehr dient sie bei der Herstellung dazu, Luftblaseneinschlüsse im Kunststoff auszuschließen.

Ohne die erfindungsgemäße Aufpolsterung bestünde beim Ausschäumen die Gefahr, daß Luft gegen Ende des Ausschäumvorganges aus dem kritischen Bereich unter der Stahlkappe herausgedrückt wird und dann an dem schon anreagierten Kunststoffschaum im Schaftbereich eingefangen wird, so daß es dort zu Lunkerstellen kommt.

Die zweitgenannte Aufgabe, nämlich die Schaffung eines Verfahrens zur Herstellung des Kunststoffschuhes, wird erfindungsgemäß dadurch gelöst, daß auf der Spitze des Leistens eine Stahlkappe mit geringem Abstand zur Leistenoberfläche aufgebracht wird, welche ausschließlich in ihrem oberen Bereich eine luftaufnehmende Auspolsterung aufweist.

Durch diese Verfahrensweise ist sichergestellt, daß sich im oberen Kappenbereich beim Ausschäumen keine Luftblasen sammeln können, wodurch ungepolsterte Kappenbereiche entstehen würden. Weiterhin wird dadurch erreicht, daß die Stahlkappe im unteren Bereich zuverlässig im Kunststoff verankert ist.

Bei der Schuhherstellung braucht die Stahlkappe lediglich von Hand auf den Leisten aufgelegt zu werden, wenn auf dem Leisten als Abstandshalter für die Stahlkappe Magnete befestigt werden. Diese Magnete vermögen die Stahlkappe beim Ausschäumen ausreichend fest in der Form zu halten, so daß sie nicht verrutscht.

Besonders fest ist die Stahlkappe im Kunststoff des Schuhes eingebettet, wenn eine Stahlkappe benutzt wird, welche mit einem umgebördelten Bereich in die Sohle des Kunststoffschuhes ragt.

Auch die erforderlichen Abstandshalter führen nicht zu Stellen, an denen sich kein Kunststoffschaum oder Aufpolstermaterial befindet, wenn die Abstandshalter ausschließlich im Bereich der Auspolsterung und des umgebördelten Bereiches angeordnet werden.

Die Erfindung läßt zahlreiche Ausführungsformen zu. Zur weiteren Verdeutlichung ihres Grundprinzips wird nachfolgend auf die Zeichnung Bezug genommen. Diese zeigt in
- Fig. 1: einen Längsschnitt durch einen vorderen Bereich eines erfindungsgemäß gestalteten Kunststoffschuhes,
- Fig. 2: einen Schnitt durch einen vorderen Bereich einer Form zur Herstellung des Kunststoffschuhes.

Bei dem in Figur 1 teilweise gezeigten Kunststoffschuh ist ein Schaft 1 einstückig mit einem Schuhboden 2 ausgebildet. Im Spitzenbereich des Kunststoffschuhes ist eine Stahlkappe 3 angeordnet. Diese begrenzt in ihrem oberen Bereich mit einer innenseitigen Aufpolsterung 4 aus einem luftaufnehmenden Polstermaterial den Schuhinnenraum. Im unteren Bereich ist die Stahlkappe 3 in den Kunststoffschaum des Schaftes 1 und des Schuhbodens 2 eingelassen. Innerhalb des Schuhbodens 2 hat die Stahlkappe 3 eine sich horizontal erstreckende Umbördelung 5, die die Verankerung der Stahlkappe 3 zusätzlich verbessert. Innerhalb des Kunststoffschuhes befindet sich ein aus ihm herausnehmbares Fußbett 6 aus Kork-Latex.

Die Figur 2 zeigt einen vorderen Bereich eines horizontal ausgerichteten Formunterteils 7, welches nach oben hin von einem Formoberteil 8 abgedeckt ist. Innerhalb der durch das Formunterteil 7 und Formoberteil 8 gebildeten Form befindet sich als Formkern ein Leisten 9. Dieser hat auf seiner Spitze nach oben gerichtete Abstandshalter 10, 11, bei dem es sich jeweils um einen Magneten handelt. An der Unterseite des Leistens 9 sind weitere Abstandshalter 12 in Form von nach unten gerichteten Stiften vorgesehen. Diese Abstandshalter 10, 11, 12 positionieren die Stahlkappe 3 auf dem Leisten 9, so daß diese in ihrem oberen Bereich mit der Aufpolsterung 4 gegen den Leisten 9 anliegt, im übrigen jedoch überall geringen Abstand von ihm hat.

Bei der Herstellung des Kunststoffschuhes gibt man zunächst in das offene Formunterteil 7 Polyurethan ein. Dann schwenkt man den mit der Stahlkappe 3 versehenen Leisten in das Formunterteil 7 und schließt anschließend die Form dadurch, daß das Formoberteil 8 auf das Formunterteil 7 geschwenkt wird. Der ausschäumende Kunststoff umgibt den unteren Bereich der Stahlkappe 3 vollständig. Die dabei verdrängte Luft wird von der Aufpolsterung 4 aufgenommen und teilweise nach oben hin abgeleitet.

## Patentansprüche

1. Kunststoffschuh aus einem in einer Form ausschäumenden Kunststoff, vorzugsweise Polyurethan, welcher in seinem Zehenbereich eine Stahlkappe (3) aufweist, dadurch gekennzeichnet, daß die Stahlkappe (3) in ihrem oberen Bereich eine luftaufnehmende Aufpolsterung (4) aufweist und im übrigen Bereich in den Kunststoff des Schuhes eingelassen ist.

2. Verfahren zur Herstellung des Kunststoffschuhes nach Anspruch 1, bei welchem der Kunststoff in ein offenes Formunterteil eingegeben, dann ein Leisten als Formkern eingesetzt und danach ein Formoberteil auf das Formunterteil aufgesetzt wird, dadurch gekennzeichnet, daß auf der Spitze des Leistens eine Stahlkappe mit geringem Abstand zur Leistenoberfläche aufgebracht wird, welche ausschließlich in ihrem oberen Bereich eine luftaufnehmende Auspolsterung aufweist.

3. Verfahren zur Herstellung eines Kunststoffschuhes nach Anspruch 1, dadurch gekennzeichnet, daß auf dem Leisten als Abstandshalter für die Stahlkappe Magnete befestigt werden.

4. Verfahren nach den Ansprüchen 1 oder 2, dadurch gekennzeichnet, daß eine Stahlkappe benutzt wird, welche mit einem umgebördelten Bereich in die Sohle des Kunststoffschuhes ragt.

5. Verfahren nach zumindest einem der vorangehenden Ansprüche, dadurch gekennzeichnet, daß die Abstandshalter ausschließlich im Bereich der Auspolsterung und des umgebördelten Bereiches angeordnet werden.

## Claims

1. Plastic shoe made of a plastic expanding in a mould, preferably polyurethane, which has a steel cap (3) in its toe region, characterised in that the steel cap (3) has an air-absorbing cushion (4) in its upper region and is set into the plastic of the shoe in its other regions.

2. Process for manufacturing the plastic shoe according to claim 1, in which the plastic is introduced into an open lower mould portion, a last is then inserted as mould core and an upper mould portion is subsequently placed onto the lower mould portion, characterised in that a steel cap which has an air-absorbing cushion exclusively in its upper region is applied to the toe of the last at a small distance from the last surface.

3. Process for manufacturing a plastic shoe according to claim 1, characterised in that magnets are fastened on the last as spacers for the steel cap.

4. Process according to claim 1 or 2, characterised in that a steel cap is used which projects with a flanged region into the sole of the plastic shoe.

5. Process according to at least one of the preceding claims, characterised in that the spacers are arranged exclusively in the region of the cushion and of the flanged region.

## Revendications

1. Chaussure en matière synthétique réalisée en matière synthétique expansée dans un moule, par exemple du polyuréthane, et qui présente dans la zone des orteils un renfort acier (3), caractérisé en ce que le renfort acier (3) présente dans sa partie supérieure un capitonnage (4) capteur d'air, et dont la partie restante est incorporée à la matière synthétique de la chaussure.

2. Procédé pour la réalisation de la chaussure en matière synthétique de la revendication 1, selon lequel la matière synthétique est introduite dans la partie inférieure ouverte du moule, puis une forme formant noyau est mise en place, ensuite la partie supérieure du moule est positionnée sur la partie inférieure, procédé caractérisé en ce que sur la pointe de la forme on rapporte un renfort avec un espacement périphérique par rapport à la surface supérieure de la forme, qui présente un capitonnage (4) capteur d'air exclusivement dans sa partie supérieure.

3. Procédé pour la réalisation d'une chaussure en matière synthétique selon la revendication 1, caractérisé en ce que des aimants sont fixés sur la forme comme écarteurs du renfort métallique.

4. Procédé selon l'une des revendications 1 ou 2 caractérisé en ce qu'un renfort métallique est nécessaire, lequel présente un repli périphérique faisant saillie dans la semelle de la chaussure en matière synthétique.

5. Procédé selon l'une au moins des revendications précédentes caractérisé en ce que les écarteurs sont exclusivement disposés dans le voisinage du capitonnage et du repli.
